# EUROPÄISCHE PATENTSCHRIFT

(11) **EP 2 786 021 B1**
(45) Veröffentlichungstag und Bekanntmachung des Hinweises auf die Patenterteilung: **12.02.2020**
(21) Anmeldenummer: 12818777.0
(22) Anmeldetag: 23.11.2012
(51) Int. Cl.: F04D 13/06, F04D 29/16

(54) **NASSLÄUFER-MOTORPUMPE**
WET-ROTOR MOTOR PUMP
MOTOPOMPE DE COMPTEUR HYDRAULIQUE

(30) Priorität: 29.11.2011 DE 102011119626
(43) Veröffentlichungstag der Anmeldung: 08.10.2014
(73) Patentinhaber: WILO SE, 44263 Dortmund (DE)
(72) Erfinder: STRELOW, Günter, 44801 Bochum (DE)
(74) Vertreter: Cohausz Hannig Borkowski Wißgott
(86) Internationale Anmeldenummer: PCT/EP2012/004852
(87) Internationale Veröffentlichungsnummer: WO 2013/079179

(56) Entgegenhaltungen:
- DE-A1- 1 528 698
- US-A- 4 047 847

## Beschreibung

Die Erfindung betrifft eine Nassläufer-Motorpumpe mit einem Spaltrohr, das den Motorstator von der im Spaltrohr gelagerten, ein Rotorpaket tragenden Motorwelle trennt, die in die Pumpenkammer hineinragt und dort das Pumpen-Laufrad trägt, wobei zwischen einer den Spaltrohrinnenraum von der Pumpenkammer trennenden Trennwand und der Laufradrückseite ein koaxialer Ringraum besteht, und durch mindestens einen in der Trennwand befindlichen Strömungsdurchlass die Förderflüssigkeit in den vom Spaltrohr umgebenden Rotorraum fließt, um nach Durchströmen des Rotorraums insbesondere durch den Längshohlraum der Motorwelle in die Pumpenkammer zurückzuströmen.

Übliche Heizungsumwälzpumpen sind aus folgenden Hauptkomponenten aufgebaut: Antriebsmotor, Pumpengehäuse und Laufrad. Der Motor ist in der Regel ein Elektromotor in Nassläuferausführung. Das Laufrad ist vielfach ein Radialläufer und überträgt die Leistung des Motors an das Medium. Bei diesen Nassläuferpumpen wird der Rotor des Elektromotors vom Medium umspült. Der Stator ist vom Medium durch ein Spaltrohr /-topf getrennt. Die Lager des Rotors werden vom Medium geschmiert. Solche Konstruktionen sind wartungsfrei und verfügen über eine sehr lange Lebensdauer, solange das Medium relativ sauber ist. Um sicherzustellen, dass eine Strömung durch den Rotorraum stattfindet, nutzt man z.B. die Druckdifferenz zwischen der Saug- und der Druckseite des Laufrades. Hierzu wird der Rotor des Motors mit einer Wellenbohrung ausgeführt.

In vielen Anwendungsbereichen sind die Medien jedoch mit Partikeln und chemischen Mitteln (Inhibitoren) kontaminiert. Dies macht es erforderlich, die Strömung im Rotorraum auf das für die Funktion des Motors erforderliche Maß zu begrenzen (Lagerschmierung, Kühlung). Zudem ist es erforderlich, abrasive Partikel am Eindringen in den Rotorraum zu hindern.

So ist es aus der EP 1 477 683 A2 bekannt, an der Rückseite des Laufrades Schaufeln anzuordnen, um eine Ansammlung von Partikeln im rückseitigen Raum zu verhindern. Partikel dringen aber weiterhin abhängig von der Pumpenleistung in den Rotorraum ein.

Schließlich ist aus der DE 1 528 698 A1 eine Nassläufer-Motorpumpe bekannt, an deren Trennwand zwischen der Pumpenkammer und dem Elektromotor ein ringförmiger Vorsprung vorsteht und in die Pumpenkammer hineinragt.

Alle bisher bekannten Lösungen erfüllen diese Aufgabe nur teilweise. Ein wesentlicher Nachteil besteht bei diesen Lösungen darin, dass sich die Durchflussmenge durch den Rotorraum in Abhängigkeit vom Betriebspunkt der Pumpe verändert. Zudem entstehen Strömungen zwischen dem Pumpen- und Rotorraum durch die Volumenänderungen aufgrund von Temperaturwechsel im System.

Aufgabe der Erfindung ist es, die Strömung durch den Rotorraum auf einen sehr kleinen Wert zu begrenzen, zusätzlich im Wesentlichen unabhängig vom Betriebspunkt konstant zu halten und möglichst wenige Partikel in den Rotorraum gelangen zu lassen.

Diese Aufgabe wird erfindungsgemäß dadurch gelöst,
- dass die Rückseite des Pumpen-Laufrades einen koaxialen ringförmigen Vorsprung aufweist, der den rückseitigen, die Motorwelle umgebenden Ringraum von der übrigen Pumpenkammer trennt bis auf mindestens einen, den ringförmigen Vorsprung überwindenden Drosselspalt, durch den Förderflüssigkeit der Pumpendruckseite gedrosselt in den Ringraum fließt und
- dass der Ringraum mit der Pumpensaugseite über mindestens eine gedrosselte Öffnung in der Laufradrückwand und/oder in der Wand der Motorhohlwelle verbunden ist, und
- dass der Ringraum auf der dem Spaltrohrinnenraum zugewandten Seite durch einen Dichtring begrenzt ist, dessen Außenwand mit der Innenseite des ringförmigen Vorsprungs den Drosselspalt bildet.

Hierdurch wird der Druck im Ringraum hinter dem Laufrad unabhängig vom Betriebspunkt der Pumpe nahezu gleich gehalten, so dass die Strömung durch den Rotorraum gering und im Wesentlichen gleichmäßig ist. Die Strömung im Rotorraum ist damit auf das erforderliche Maß begrenzt, so dass im Medium enthaltene Partikel und chemische Mittel nur noch im geringsten Maß in den Rotorraum gelangen. Die Druckdifferenz zwischen dem Eintritt und dem Austritt aus dem Rotorraum ist somit sehr klein und wird konstant gehalten.

Vorzugsweise wird vorgeschlagen, dass der koaxiale ringförmige Vorsprung die Form einer Zylinderbuchse aufweist, die an der Laufradrückseite angeformt ist. Auch kann der Spaltrohrinnenraum durch eine Trennwand in Form eines flanschförmigen ringförmigen Blechteils abgeschlossen sein, das zwischen dem Spaltrohrflansch und dem Dichtring liegt.

Vorzugsweise wird vorgeschlagen, dass im Längshohlraum der Motorhohlwelle ein Filterstopfen nahe dem Laufrad liegt. Hierzu wird vorgeschlagen, dass bei einer Anordnung der gedrosselten Öffnung(en) in der Wand der Motorhohlwelle der Filterstopfen in Strömungsrichtung der Hohlwellenströmung vor der/den gedrosselten Öffnung(en) liegt. Auch ist von Vorteil, wenn die Motorhohlwelle in Strömungsrichtung hinter der/den gedrosselten Öffnung(en) geschlossen ist, sodass nur eine Verbindung zwischen den Öffnungen der Motorhohlwelle besteht.

Ferner wird vorgeschlagen, dass das Laufrad eine rückseitige Tragscheibe aufweist, auf der die Laufradschaufeln angeordnet sind, wobei auf der Rückseite der Tragscheibe Permanentmagnete befestigt sind, zum Einfangen von in der Förderflüssigkeit enthaltenen Partikeln, wobei die Tragscheibe aus Kunststoff besteht, dass die Magnete innerhalb des Kunststoffs der Tragscheibe angeordnet sind und dass die Magnetseite, die dem auf der Tragscheibenrückseite befindlichen Förderstrom zugewandt ist, von einer Materialschicht überdeckt ist. Die die Magnete abdeckende Materialschicht sorgt dafür, dass die magnetisierbaren Partikel an den Magneten des Laufrades nicht anhaften, sondern durch die auf der Rückseite des Laufrades wirkenden Zentrifugalkräfte in die Pumpenkammer gefördert und damit zum Pumpenauslass gefördert werden. Die Magnete haben damit für die magnetisierbaren Partikel eine umleitende Wirkung, wobei sichergestellt ist, dass sie an den Magneten nicht haften bleiben und somit den Wirkungsgrad des Laufrades nicht verschlechtern.

Zwei Ausführungsbeispiele der erfindungsgemäßen Motorpumpe sind in der Zeichnung in einem axialen Schnitt dargestellt und werden im Folgenden näher beschrieben, wobei eine gedrosselte Öffnung sowohl in der Rückwand des Laufrades, als auch in der Wandung der Hohlwelle dargestellt ist, und wobei die gedrosselte Öffnung nur im Laufrad oder nur in der Hohlwelle, oder als dritte Ausführung in beiden angeordnet sein kann. Ferner ist in der Zeichnung jeweils nur eine gedrosselte Öffnung im Laufrad und in der Hohlwelle dargestellt. Es können aber auch hiervon mehrere in dem jeweiligen Teil vorgesehen sein.

Die Nassläufer-Motorpumpe weist als Kreiselpumpe ein Laufrad 1 auf, das von einer koaxialen Hohlwelle 2 angetrieben wird, die ein Rotorpaket 3 trägt, das sich innerhalb des Stators 4 des Elektromotors dreht. Das Rotorpaket 3 ist vom Stator durch ein Spaltrohr 5 getrennt, das vom geförderten Medium durchflossen ist, so dass die im Spaltrohr 5 befindlichen Lager 6, 7 geschmiert und gekühlt werden. Das Spaltrohr ist rückseitig geschlossen, so dass auch von einem "Spalttopf" gesprochen werden kann.

Das Spaltrohr 5 bildet auf der dem Laufrad zugewandten Ende einen Spaltrohrflansch 8, an dem eine ringförmige Trennwand 9 in Form eines Blechteils anliegt, um die Pumpenkammer 10 vom Inneren des Spaltrohrs 5 zu trennen. In der Trennwand 9 befindet sich mindestens eine Durchflussöffnung, damit Fördermedium in das Innere des Spaltrohrs 5 gelangt.

Auf der Rückseite des Pumpenlaufrades 1 ist ein ringförmiger Vorsprung 11 koaxial angeformt, so dass innerhalb dieses Vorsprungs sich ein Ringraum 12 bildet, der von der übrigen Pumpenkammer 10 bis auf einen Drosselspalt 13 getrennt ist. Dieser Drosselspalt 13 ist zwischen dem stirnseitigen Ende des ringförmigen Vorsprungs 11 und der Trennwand 9 und/oder zwischen dem ringförmigen Vorsprung 11 und einem dichtenden koaxialen Dichtring 14 gebildet, der die Hohlwelle 2 umgibt und an der Trennwand 9 anliegt. Das vom Ringraum 12 durch die Trennwand 9 in den Spaltrohrinnenraum fließende Medium strömt zuerst an der Innenwand des Spaltrohrs 5 vorbei zum Spaltrohrende, um dort durch Öffnungen 17 in den Längshohlraum 18 der Hohlwelle 2 zu gelangen.

Der ringförmige Vorsprung 11 weist im Wesentlichen die Form einer Zylinderbuchse auf, die an der Laufradrückseite angeformt ist. Durch die Abmessungen des ringförmigen Vorsprungs 11 und insbesondere auch durch die des Dichtrings 14 ist sehr genau die Größe des Drosselspalts 13, der im Wesentlichen ringförmig ist, bestimmbar und damit festsetzbar wie viel Fördermedium vom Ringraum 12 in das Innere des Spaltrohrs 5 hineinströmt.

Der Flüssigkeitsdruck innerhalb des Ringraums 12 wird dadurch verringert, dass in der Rückwand des Laufrades 1 mindestens eine gedrosselte Öffnung 15 und/oder in der Wand der Hohlwelle 2 mindestens eine gedrosselte Öffnung 16 angeordnet ist, durch die im Ringraum 12 befindliche Flüssigkeit zur Saugseite der Pumpe strömt. Damit ist der Flüssigkeitsdruck im Ringraum 12 erheblich geringer als der Druck an der Druckseite der Pumpe und höher als der Druck an der Saugseite der Pumpe. Zudem sind Druck und Strömung im Ringraum 12 verhältnismäßig konstant, so dass Druck und Strömung im Inneren des Spaltrohrs im Wesentlichen unabhängig vom Betriebspunkt der Pumpe konstant gehalten werden.

Am vorderen Ende des Längshohlraums 18 der Hohlwelle 2 befindet sich ein Ventilstopfen 19. Dieser Stopfen ist bei Anordnung der gedrosselten Öffnung 16 in der Hohlwellenwand weiter nach innen versetzt, wie gestrichelt eingezeichnet, so dass bei Anordnung der Öffnung 16 der Filterstopfen 19 in Strömungsrichtung der Hohlwellenströmung vor der gedrosselten Öffnung 16 liegt.

Im Zwischenraum zwischen der Pumpenwand und der Laufradrückseite sammeln sich leicht Partikel an, die in den Rotorraum und in die Lager der Welle gelangen können und den Verschleiß beschleunigen. Um diese Partikel so früh wie möglich heraus zu befördern, sind in der Rückseite der Tragscheibe des Laufrades von einer vorzugsweise nicht magnetischen Materialschicht insbesondere Kunststoffschicht bedeckte Permanentmagnete befestigt, die auf die im Zwischenraum befindliche Flüssigkeit einwirken. Dies führt dazu, dass in der Flüssigkeit befindliche Partikel aus magnetisierbarem Metall von dem Magneten angezogen werden, ohne an den Permanentmagneten haften zu bleiben. Vielmehr bewirkt die auf die Partikel wirkende Magnetkraft, dass die durch die Radseitenraumströmung zum Zentrum (Welle) strebenden Partikel durch diese Magnete an der Laufradrückseite zur Laufradrückwand abgelenkt werden und durch die hier wirkende Zentrifugalkraft in die Pumpenkammer zurückgedrängt werden, ohne den Motoren-Rotorraum innerhalb des Spalttopfes bzw. Spaltrohres zu erreichen und ohne in die Lager zu gelangen. Die Magnete können hierbei unterschiedlich ausgeführt sein, z.B. als Ring, Einzelmagnete oder Segmente.

## Patentansprüche

1. Nassläufer-Motorpumpe mit einem Spaltrohr (5), das den Motorstator (4) von der im Spaltrohr gelagerten, ein Rotorpaket (3) tragenden Motorwelle (2) trennt, die in die Pumpenkammer (10) hineinragt und dort das Pumpen-Laufrad (1) trägt, wobei zwischen einer den Spaltrohrinnenraum von der Pumpenkammer (10) trennenden Trennwand (9) und der Laufradrückseite ein koaxialer Ringraum (12) besteht, und durch mindestens einen in der Trennwand (9) befindlichen Strömungsdurchlass die Förderflüssigkeit in den vom Spaltrohr (5) umgebenden Rotorraum fließt, um nach Durchströmen des Rotorraums insbesondere durch den Längshohlraum (18) der Motorwelle (2) in die Pumpenkammer (10) zurückzuströmen, **dadurch gekennzeichnet,**
- **dass** die Rückseite des Pumpen-Laufrades (1) einen koaxialen ringförmigen Vorsprung (11) aufweist, der den rückseitigen, die Motorwelie (2) umgebenden Ringraum (12) von der übrigen Pumpenkammer trennt bis auf mindestens einen, den ringförmigen Vorsprung (11) überwindenden Drosselspalt (13), durch den Förderflüssigkeit der Pumpendruckseite gedrosselt in den Ringraum (12) fließt und
- **dass** der Ringraum (12) mit der Pumpensaugseite über mindestens eine gedrosselte Öffnung (15, 16) in der Laufradrückwand und/oder in der Wand der Motorhohlwelle (2) verbunden ist,
- **dass** der Ringraum (12) auf der dem Spaltrohrinnenraum zugewandten Seite durch einen Dichtring (14) begrenzt ist, dessen Außenwand mit der Innenseite des ringförmigen Vorsprungs (11) den Drosselspalt (13) bildet.

2. Motorpumpe nach Anspruch 1, **dadurch gekennzeichnet, dass** der koaxiale ringförmige Vorsprung (11) die Form einer Zylinderbuchse aufweist, die an der Laufradrückseite angeformt ist.

3. Motorpumpe nach Anspruch 1 oder 2, **dadurch gekennzeichnet, dass** der Spaltrohrinnenraum durch eine Trennwand (9) in Form eines flanschförmigen ringförmigen Blechteils abgeschlossen ist, das zwischen dem Spaltrohrflansch und dem Dichtring (14) liegt.

4. Motorpumpe nach einem der vorherigen Ansprüche, **dadurch gekennzeichnet, dass** im Längshohlraum (18) der Motorhohlwelle (2) ein Filterstopfen (19) nahe dem Laufrad (1) liegt.

5. Motorpumpe nach Anspruch 4, **dadurch gekennzeichnet, dass** bei einer Anordnung der gedrosselten Öffnung(en) (16) in der Wand der Motorhohlwelle (2) der Filterstopfen (19) in Strömungsrichtung der Hohlwellenströmung vor der/den gedrosselten Öffnung(en) (16) liegt.

6. Motorpumpe nach einem der vorherigen Ansprüche, **dadurch gekennzeichnet, dass** die Motorhohlwelle (2) in Strömungsrichtung hinter der/den gedrosselten Öffnung(en) (16) geschlossen ist, sodass nur eine Verbindung zwischen den Öffnungen (16 und 17) der Motorhohlwelle besteht.

7. Motorpumpe nach einem der vorherigen Ansprüche, **dadurch gekennzeichnet, dass** das Laufrade (1) eine rückseitige Tragscheibe aufweist, auf der die Laufradschaufeln angeordnet sind, wobei auf der Rückseite der Tragscheibe Permanentmagnete befestigt sind, zum Einfangen von in der Förderflüssigkeit enthaltenen Partikeln, wobei die Tragscheibe aus Kunststoff besteht, dass die Magnete innerhalb des Kunststoffs der Tragscheibe angeordnet sind und dass die Magnetseite, die dem auf der Tragscheibenrückseite befindlichen Förderstrom zugewandt ist, von einer Materialschicht überdeckt ist.

## Claims

1. Wet-rotor motor pump with a split tube (5) separating the motor stator (4) from the motor shaft (2) mounted in the split tube and carrying rotor laminations (3) projecting into the pump chamber (10) and carrying the impeller (1) in said pump chamber, in which a coaxial annual space (12) is provided between a separating wall (9) separating the interior of the split tube from the pump chamber (10) and the rear of the impeller, with the pumped liquid flowing into the rotor space surrounded by the split tube (5) through at least one flow passage in the separating wall (9) so as, after flowing through the rotor chamber, to flow back into the pump chamber (10), in particular through the longitudinal cavity (18) of the motor shaft (2), **characterised by**
- the rear of the impeller (1) having a coaxial annular projection (11) that separates the rear annual space (12) surrounding the motor shaft (2) from the rest of the pump chamber, apart from at least one throttle gap (13) extending through the annual projection (11), which throttles the pumped liquid as it flows through from the pump pressure side into the annual space (12), and
- the annular space (12) being connected to the pump intake side by at least one throttled opening (15, 16) in the rear wall of the impeller and/or in the wall of the hollow motor shaft (2),
- the annular space (12) being delimited on the side facing the interior of the split tube by a sealing ring (14), the outer wall of which forms the throttle gap (13) with the inner side of the annular projection (11).

2. Motor pump according to claim 1, **characterised by** the coaxial annular projection (11) having the shape of a cylinder liner moulded onto the rear of the impeller.

3. Motor pump according to claim 1 or 2, **characterised by** the interior of the split tube being closed off by a separating wall (9) in the form of a flange-shaped annular sheet metal component lying between the split tube flange and the sealing ring (14).

4. Motor pump according to one of the preceding claims, **characterised by** a filter plug (19) lying close to the impeller (1) in the longitudinal cavity (18) of the hollow motor shaft (2).

5. Motor pump according to claim 4, **characterised by** the filter plug (19) lying before the throttled opening(s) (16) in the flow direction of the hollow shaft flow with an arrangement of the throttled opening(s) (16) in the wall of the hollow motor shaft (2).

6. Motor pump according to one of the preceding claims, **characterised by** the hollow motor shaft (2) being closed in the flow direction after the throttled opening(s) (16) so that there is a connection only between the openings (16 and 17) in the hollow motor shaft.

7. Motor pump according to one of the preceding claims, **characterised by** the impeller (1) having a support plate on the rear, on which the impeller vanes are arranged, in which permanent magnets are attached on the rear of the support plate to capture particles contained in the liquid being pumped, in which the support plate is made of plastic, the magnets are arranged within the plastic support plate and the magnet side facing the flow of liquid on the rear of the support plate is covered by a layer of material.

## Revendications

1. Circulateur motorisé à rotor noyé avec une gaine (5), séparant le stator du moteur (4) de l'arbre du moteur (2) portant un paquet rotor (3) et monté dans la gaine, lequel arbre du moteur avance à l'intérieur de la chambre du circulateur (10) où il porte le rotor du circulateur (1), sachant qu'un espace annulaire coaxial (12) est formé entre une paroi de séparation (9) isolant l'espace intérieur de la gaine de la chambre du circulateur (10) et la face arrière du rotor, et que du fait d'au moins un passage d'écoulement de la paroi de séparation (9), le liquide transporté s'écoule dans l'espace du rotor entouré de la gaine (5) pour, après avoir traversé l'espace du rotor, en particulier au travers de la cavité longitudinale (18) de l'arbre du moteur (2), retourner dans la chambre du circulateur(10), **caractérisé en ce que,**
- la face arrière du rotor du circulateur (1) présente une protubérance annulaire coaxiale (11) séparant l'espace annulaire (12) côté arrière entourant l'arbre du moteur (2) du reste de la chambre du circulateur jusqu'à au moins une fente d'étranglement (13) franchissant la protubérance annulaire (11) et au travers de laquelle le liquide transporté du côté arrière du circulateur s'écoule de façon réduite dans l'espace annulaire (12) et
- l'espace annulaire (12) est connecté au côté aspiration du circulateur au travers d'au moins une ouverture étranglée (15, 16) dans la paroi arrière du rotor et/ou dans la paroi de l'arbre creux du moteur (2),
- l'espace annulaire (12) est, du côté faisant face à l'espace intérieur de la gaine, limité par un anneau d'étanchéité (14) dont la paroi extérieure crée, avec la face intérieure de la protubérance annulaire (11), la fente d'étranglement (13).

2. Circulateur motorisé selon la revendication 1, **caractérisé en ce que** la protubérance annulaire coaxiale (11) a la forme d'une chemise de cylindre formée sur la face arrière du rotor.

3. Circulateur motorisé selon les revendications 1 ou 2, **caractérisé en ce que** l'espace intérieur de la gaine est fermé par une paroi de séparation (9) composée d'un morceau de tôle annulaire en forme de bride placée entre la bride de la gaine et l'anneau d'étanchéité (14).

4. Circulateur motorisé selon l'une des revendications précédentes, **caractérisé en ce qu'**une crépine (19) est placée à proximité du rotor (1) dans la cavité longitudinale (18) de l'arbre creux du moteur (2).

5. Circulateur motorisé selon la revendication 4, **caractérisé en ce que,** pour une disposition de la ou des ouvertures étranglées (16) dans la paroi de l'arbre creux du moteur (2), la crépine (19) est placée dans le sens de l'écoulement de l'arbre creux avant la ou les ouvertures étranglées (16).

6. Circulateur motorisé selon l'une des revendications précédentes, **caractérisé en ce que** l'arbre creux du moteur (2) dans le sens de l'écoulement est fermé derrière la ou les ouvertures étranglées (16), ce qui fait qu'il n'existe qu'une liaison entre les ouvertures (16 et 17) de l'arbre creux du moteur.

7. Circulateur motorisé selon l'une des revendications précédentes, **caractérisé en ce que** le rotor (1) présente un disque porteur côté arrière, sur lequel sont disposées les lames du rotor, sachant que sur la face arrière du disque porteur sont fixés des aimants permanents destinés à capter les particules contenues dans le liquide transporté, sachant que le disque porteur est en plastique, que les aimants sont inclus dans le plastique du disque porteur et que le côté aimant, orienté du côté du liquide transporté s'écoulant du côté arrière du disque, est recouvert d'une couche de matériau.
